# FASCICULE DE BREVET EUROPEEN

(11) **EP 0 511 364 B1**
(45) Date de publication et mention de la délivrance du brevet: **20.07.1994**
(21) Numéro de dépôt: 92900205.3
(22) Date de dépôt: 19.11.1991
(51) Int. Cl.: G10D 3/16

(54) **ARCHET POUR INSTRUMENT DE MUSIQUE A CORDES**
BOGEN FÜR STREICHINSTRUMENTE
BOW FOR A STRING INSTRUMENT

(30) Priorité: 20.11.1990 FR 9014423
(43) Date de publication de la demande: 04.11.1992
(73) Titulaire: ROLLAND, Benoit, Marie, Pierre, F-14800 Touques (FR)
(72) Inventeur: ROLLAND, Benoit, Marie, Pierre, F-14800 Touques (FR)
(74) Mandataire: Tanguy, Gilbert André
(86) Numéro de dépôt international: FR9100911
(87) Numéro de publication internationale: WO9209068

(56) Documents cités:
- CH-A- 458 898
- DE-C- 85 912
- DE-C- 128 437
- US-A- 2 234 682

## Description

L'invention se rapporte à un archet pour instrument de musique à cordes et concerne particulièrement un perfectionnement de la baguette de cet archet, permettant d'en ajuster la raideur.

Un archet classique se compose d'une baguette cambrée, élargie à sa tête et munie, à la poignée, d'une hausse à positionnement réglable. Un faisceau de crins est tendu entre ladite tête et ladite hausse, grâce à un système vis-écrou. Traditionnellement, la baguette est taillée dans un bois dur et résistant, assez rare, le Pernambouc. Plus récemment, on a proposé de réaliser cette baguette en matériau synthétique, le plus souvent composite, par exemple à base de fibres de carbone ou analogue.

Les qualités d'un archet dépendent essentiellement des caractéristiques de la baguette, telles que sa cambrure et sa plus ou moins grande rigidité. Le document DE-C-85 912 mentionne un archet rigidifié par l'adjonction d'un fil métallique extérieur permettant d'appliquer une précontrainte. En fait, un même archet peut donner satisfaction à un instrumentiste et déplaire à un autre. Les meilleurs instrumentistes éprouvent même le besoin de changer d'archet en fonction de l'oeuvre jouée, ou simplement de leur sensibilité du moment. Ils sont donc amenés à posséder plusieurs archets. Or, les bons archets sont coûteux.

Par ailleurs, les archets en matériau synthétique, s'ils sont reproductibles à échelle industrielle, ont aussi des caractéristiques trop semblables, d'un modèle à l'autre, pour satisfaire tous les instrumentistes. On ne peut en effet concevoir un archet idéal, convenant à tous les instrumentistes, précisément en raison des exigences variées, voire contradictoires, de ceux-ci. Cette variété, qui est possible à l'échelon artisanal grâce au savoir-faire de l'archetier, soulève des difficultés à échelle industrielle.

L'invention permet, entre autres, de résoudre ces problèmes en proposant une structure d'archet permettant de faire varier les caractéristiques mécaniques de la baguette. Elle permet notamment de donner à tout archet muni du perfectionnement, une raideur ajustable.

Dans cet esprit, l'invention concerne essentiellement un archet comportant une baguette cambrée, un premier système vis-écrou pour la tension des crins, ladite vis étant actionnée par un premier bouton situé à l'extrémité de la baguette et ledit écrou étant logé dans une mortaise et lié à une hausse, archet caractérisé en ce que ladite baguette est creuse et comporte un canal longitudinal s'étendant jusqu'au voisinage de sa tête et en ce qu'une âme de raidissement est logée dans ce canal et est liée à un second système vis-écrou, coaxial au premier.

On entend par âme de raidissement, toute tige ou fil susceptible d'être sollicité en tension ou, au contraire, en compression axiale, par le système vis-écrou, à l'intérieur dudit canal longitudinal, pour modifier de façon significative la raideur de ladite baguette.

Ce perfectionnement permet donc à un instrumentiste d'adapter l'archet à son jeu ou à son répertoire.

L'invention est particulièrement indiquée pour un archet comportant une baguette en matériau synthétique du genre indiqué ci-dessus, puisqu'elle permet, à partir d'une structure de baguette reproductible avec des caractéristiques précises, d'obtenir un archet adaptable à la demande de l'instrumentiste.

L'invention sera mieux comprise et d'autres avantages de celle-ci apparaîtront plus clairement à la lumière de la description qui va suivre, donnée uniquement à titre d'exemple et faite en référence aux dessins annexés, dans lesquels :
- la figure 1 est une vue partiellement en coupe longitudinale, avec arrachement, d'un archet conforme à l'invention;
- la figure 2 est une vue partielle en coupe, à plus grande échelle, de la poignée de l'archet de la figure 1, et
- la figure 3 est une vue de détail en coupe illustrant une variante.

En se reportant plus particulièrement aux figures 1 et 2, on a représenté un archet 10 comportant une baguette 11 cambrée, d'allure classique, et un faisceau de crins 12 tendu entre la tête 13 et une hausse 14 à positionnement ajustable le long de la poignée 15 de ladite baguette. Cette poignée, rectiligne, a une section octogonale et sert de guide à la hausse 14 qui comporte à cet effet une rainure ouverte à trois facettes longitudinales épousant la forme de la surface latérale de la poignée. La hausse 14 comporte un écrou 16 engagé dans une mortaise 17 creusée dans la hausse. Celle-ci est en outre percée d'un trou 18, axial, débouchant à l'extrémité 19 voisine où se trouve un premier bouton 20, solidaire d'une vis 21. Cette dernière est logée dans le trou 18 et la mortaise 17 et elle est engagée dans l'écrou 16. Ce premier système vis-écrou (21-16) permet de régler la position de la hausse 14 et, par conséquent, de régler la tension des crins.

L'agencement tel qu'il vient d'être décrit jusqu'à présent, est celui de tout archet traditionnel.

Selon l'invention, la baguette 11 est creuse et comporte un canal longitudinal 24, s'étendant sur sensiblement toute sa longueur, jusqu'au voisinage de la tête 13 et ce canal abrite une âme de raidissement 25, cette dernière étant liée à un second système vis-écrou (26-27), coaxial au premier. Ce second système vis-écrou est prévu pour solliciter ladite âme de raidissement en traction ou en compression, selon le montage choisi. En fonction de la sollicitation exercée sur ladite âme de raidissement, on parvient à modifier et ajuster la raideur de la baguette.

Comme le montre la figure 2, l'écrou 27 du second système vis-écrou est logé dans une cavité 29, voisine de ladite mortaise. De plus, la vis 21 du premier système vis-écrou est tubulaire (elle présente un perçage axial 31a) et traversée longitudinalement par la vis 26 dudit second système vis-écrou. L'écrou 27 est du type écrou borgne et il est fixé à l'âme de raidissement 25. La cavité 29 et la mortaise 17 communiquent par un trou axial 30, pour le passage de la vis 26. Celle-ci s'étend aussi au travers d'un perçage axial 31b du bouton 20, prolongeant celui de la vis 21 et elle est fixée à un second bouton 32. Dans l'exemple décrit en référence aux figures 1 et 2, il est clair que le second système vis-écrou est agencé pour faire travailler l'âme de raidissement 25 en traction. Dans ce cas, cette dernière doit être ancrée au voisinage de la tête 13, ici par un élargissement 25a. Elle peut être en matériau synthétique (nylon ou autre) ou en métal. Dans l'exemple représenté, les deux boutons 20 et 32 sont séparés par une entretoise 34 en matériau anti-frottement, tel que par exemple du polytétrafluoréthylène. Le canal 24 renfermant l'âme de raidissement est avantageusement rempli de graisse au silicone ou d'une substance ou matériau analogue, favorisant le coulissement de ladite âme.

Comme mentionné précédemment, la baguette 11 peut être en matériau synthétique moulé, ce qui facilite grandement la fabrication.

Dans la variante de la figure 3, le second système vis-écrou (26a-27a) est agencé pour faire travailler l'âme de raidissement 25 en compression. Dans ce cas, cette dernière est métallique. La vis 26a est ici constituée par une portion filetée de l'extrémité correspondante de ladite âme, tandis que l'écrou 27a est un segment à trou borgne fileté intérieurement. Ce segment est en appui contre une butée interne 36 de la baguette, ici une paroi d'extrémité axiale de la cavité 29. L'écrou 27a comporte, dans cet exemple, un trou 38 dit "à six pans" pour la manoeuvre du système vis-écrou au moyen d'une clé à section hexagonale 39, cette dernière étant engagée à travers la vis tubulaire 21 et le bouton 20 du premier système vis-écrou.

## Revendications

1. Archet comportant une baguette (11) cambrée, un premier système vis-écrou pour la tension des crins, ladite vis étant actionnée par un premier bouton (20) situé à l'extrémité de la baguette et ledit écrou (16) étant logé dans une mortaise et lié à une hausse (14), archet caractérisé en ce que ladite baguette est creuse et comporte un canal longitudinal (24) s'étendant jusqu'au voisinage de sa tête et en ce qu'une âme de raidissement (25) est logée dans ce canal et est liée à un second système vis-écrou (26-27) coaxial au premier.

2. Archet selon la revendication 1, caractérisé en ce que l'écrou (27) du second système vis-écrou est logé dans une cavité (29) voisine de ladite mortaise et en ce que la vis (21) dudit premier système vis-écrou est tubulaire et traversée longitudinalement par la vis (26) dudit second système vis-écrou.

3. Archet selon la revendication 1 ou 2, caractérisé en ce que ladite âme de raidissement (25) est en matériau synthétique, en ce qu'elle est ancrée au voisinage de la tête et en ce que ledit second système vis-écrou est agencé pour la faire travailler en traction.

4. Archet selon la revendication 1 ou 2, caractérisé en ce que ladite âme de raidissement (25) est métallique, en ce qu'elle est ancrée au voisinage de la tête et en ce que ledit second système vis-écrou est agencé pour la faire travailler en traction.

5. Archet selon l'une des revendications 2 à 4, caractérisé en ce que la vis(26) du second système vis-écrou traverse un perçage axial (31 b) dudit premier bouton et est fixée à un second bouton (32) situé dans le prolongement du premier.

6. Archet selon la revendication 5, caractérisé en ce que les deux boutons (20, 32) sont séparés par une entretoise (34) en matériau anti-frottement, tel que par exemple du polytétrafluoréthylène.

7. Archet selon l'une des revendications 1 Ou 2, caractérisé en ce que ladite âme de raidissement (25) est métallique et en ce que ledit second système vis-écrou (26a, 27a) est agencé pour la faire travailler en compression.

8. Archet selon la revendication 7, caractérisé en ce que la vis (26a) dudit second système vis-écrou est constituée par une portion filetée d'une extrémité de ladite âme de raidissement (25) métallique et en ce que l'écrou (27a) est un segment à trou borgne fileté intérieurement et en appui contre une butée interne (36) fixe, de la baguette.

9. Archet selon l'une des revendications précédentes, caractérisé en ce que le canal (24) renfermant ladite âme de raidissement est remplie de graisse au silicone ou substance ou matériau analogue, favorisant le coulissement de ladite âme.

10. Archet selon l'une des revendications précédentes, caractérisé en ce que ladite baguette est en matériau synthétique.

## Patentansprüche

1. Bogen für Streichinstrumente, bestehend aus einer gewölbten Stange (11) und einem ersten Schraube-Mutter-System zur Spannung der Roßhaare, dessen Schraube durch einen ersten am Stangenende befindlichen Knopf (20) betätigt wird und dessen Mutter sich in einem Zapfenloch befindet und mit einem Frosch (14) verbunden ist, dadurch gekennzeichnet, daß die Stange (11) hohl ist und eine bis in Nähe des Stangenkopfes reichende Längsrille (24) aufweist, in der ein Versteifungssteg (25) untergebracht und mit einem koaxial zum ersten Schraube-Mutter-System liegenden, zweiten Schraube-Mutter-System (26, 27) verbunden ist.

2. Bogen für Streichinstrumente nach Anspruch 1, dadurch gekennzeichnet, daß sich die Mutter (27) des zweiten Schraube-Mutter-Systems (26, 27) in einem dem Zapfenloch benachbarten Hohlraum (29) befindet, und daß die Schraube (21) des ersten Schraube-Mutter-Systems rohrförmig ist und von der Schraube (26) des zweiten Schraube-Mutter-Systems in Längsrichtung durchquert wird.

3. Bogen für Streichinstrumente nach Anspruch 1 oder 2, dadurch gekennzeichnet, daß der Versteifungssteg (25) aus synthetischem Material besteht, daß er in Nähe des Kopfes verankert ist, und daß das zweite Schraube-Mutter-System so angeordnet ist, daß es auf den Versteifungssteg (25) eine Zugbeanspruchung ausübt.

4. Bogen für Streichinstrumente nach Anspruch 1 oder 2, dadurch gekennzeichnet, daß der Versteifungssteg aus Metall besteht, daß er in Nähe des Kopfes verankert ist, und daß das zweite Schraube-Mutter-System so angeordnet ist, daß es auf den Versteifungssteg (25) eine Zugbeanspruchung ausübt.

5. Bogen für Streichinstrumente nach einem der Ansprüche 2 bis 4, dadurch gekennzeichnet, daß die Schraube (26) des zweiten Schraube-Mutter-Systems durch eine axiale Bohrung (31b) des ersten Knopfes (20) geführt und an einem in dessen Verlängerung befindlichen zweiten Knopf (32) befestigt wird.

6. Bogen für Streichinstrumente nach Anspruch 5, dadurch gekennzeichnet, daß die beiden Knöpfe (20, 32) durch einen aus reibungsarmem Material, wie zum Beispiel Polytetrafluorethylen, bestehenden Abstandshalter (34) getrennt sind.

7. Bogen für Streichinstrumente nach Anspruch 1 oder 2, dadurch gekennzeichnet, daß der Versteifungssteg (25) aus Metall besteht, und daß das zweite Schraube-Mutter-System (26a, 27a) so angeordnet ist, daß es auf den Versteifungssteg (25) eine Druckbeanspruchung ausübt.

8. Bogen für Streichinstrumente nach Anspruch 7, dadurch gekennzeichnet, daß die Schraube (26a) des zweiten Schraube-Mutter-Systems aus einem gewindegeschnittenen Endstück des metallischen Versteifungssteges (25) besteht, und daß die Mutter (27a) ein mit Innengewinde versehenes Sacklochsegment ist, das gegen einen inneren, feststehenden Anschlag (36) der Stange (11) anliegt.

9. Bogen für Streichinstrumente nach einem der vorhergehenden Ansprüche, dadurch gekennzeichnet, daß die den Versteifungssteg (25) umgebende Längsrille (24) mit einem der Gleitbewegung des Versteifungssteges (25) förderlichen Silikonfett bzw. einem ähnlichen Stoff oder Material gefüllt ist.

10. Bogen für Streichinstrumente nach einem der vorhergehenden Ansprüche, dadurch gekennzeichnet, daß die Stange (11) aus synthetischem Material besteht.

## Claims

1. Bow comprising a curved rod (11), a first nut and bolt system to tighten the horsehairs, the aforesaid bolt being activated by means of a first button (20) located at the tip of the rod and the aforesaid nut (16) being lodged in a mortise and connected to a sight (14). The bow is characterized by the fact that the aforesaid rod is hollow and comprises a longitudinal channel extending up to near the head and in the fact that a stiffening core (25) is lodged in this channel and is connected to a second nut and bolt system (26-27) coaxial to the first.

2. Bow according to claim 1, characterized by the fact that the nut (27) of the second nut and bolt system is lodged in a cavity (29) near the aforesaid mortise and in the fact that the bolt (21) of the aforesaid first nut and bolt system is tubular and crossed lengthwise by the bolt (26) of the aforesaid second nut and bolt system.

3. Bow according to claim 1 or 2, characterized by the fact that the aforesaid stiffening core (25) is in synthetic material, in the fact that it is anchored near the head and in the fact that the aforesaid second nut and bolt system is arranged to make it work in traction.

4. Bow according to claim 1 or 2, characterized by the fact that the aforesaid stiffening core (25) is metallic, in the fact that it is anchored near the head and in the fact that the aforesaid second nut and bolt system is arranged to make it work in traction.

5. Bow according to one of the claims 2 to 4, characterized by the fact that the bolt (26) of the second nut and bolt system goes through an axial perforation (31b) of the aforesaid first button and is fixed to a second button (32) located in the continuation of the first.

6. Bow according to claim 5, characterized by the fact that the two buttons (20, 32) are separated by a brace (34) in anti-friction material, such as for example polytetrafluorethylene.

7. Bow according to either claim 1 or 2, characterized by the fact that the aforesaid stiffening core (25) is metallic and in the fact that the aforesaid second nut and bolt system (26a, 27a) is arranged to make it work in compression.

8. Bow according to claim 7, characterized by the fact that the bolt (26a) of the aforesaid second nut and bolt system is made up of a threaded portion of one end of the aforesaid metallic stiffening core (25) and in the fact that the nut (27a) is a segment with a blind hole threaded within and pressing against an inside fixed stop (36), of the rod.

9. Bow according to one of the preceding claims, characterized by the fact that the channel (24) containing the aforesaid stiffening core is filled with silicon grease or an analogous substance or material, making it easier for the aforesaid core to slide.

10. Bow according to one of the preceding claims, characterized by the fact that the aforesaid rod is in synthetic material.
